# EUROPÄISCHE PATENTSCHRIFT

(11) **EP 3 150 779 B1**
(45) Veröffentlichungstag und Bekanntmachung des Hinweises auf die Patenterteilung: **03.07.2019**
(21) Anmeldenummer: 16200065.7
(22) Anmeldetag: 12.04.2013
(51) Int. Cl.: E04G 17/06, E04G 17/065, E04G 17/075, E04G 9/02, E04G 19/00

(54) **MONTAGE EINER WANDSCHALUNG UND ANKERSYSTEM MIT RASTERMASS**
ASSEMBLY OF FORMWORK AND GRADUATED ANCHORING SYSTEM
MONTAGE D'UN COFFRAGE DE MUR ET SYSTÈME D'ANCRAGE À ÉLÉMENT DE DIMENSION MODULAIRE

(30) Priorität: 18.07.2012 DE 102012212607; 22.02.2013 WO PCT/EP2013/053551
(43) Veröffentlichungstag der Anmeldung: 05.04.2017
(62) Teilanmeldung aus: 13718147.5
(73) Patentinhaber: Hünnebeck GmbH, 40885 Ratingen (DE)
(72) Erfinder: BERGER, Martin, Kinnelon, NJ 07405 (US); KLEHR, Volker, 41748 Viersen (DE); HAGEMES, Klaus, 41749 Viersen (DE)
(74) Vertreter: Gille Hrabal

(56) Entgegenhaltungen:
- EP-A1- 1 541 781
- AU-A- 6 337 373
- BE-A- 484 697
- DE-A1-102010 002 108
- US-A- 2 048 151
- US-A- 2 164 592
- US-A- 2 709 292
- US-A- 2 794 234
- US-A- 3 327 988

## Beschreibung

Die Erfindung betrifft ein Verfahren für eine Montage einer Wandschalung sowie ein nach dem Verfahren hergestelltes System.

Ein Ankersystem im Sinne der vorliegenden Erfindung wird in der Schalungstechnik beim Betonieren von Stahlbetonbauten eingesetzt, um Wandschalungen zu montieren. Eine Wandschalung umfasst auf der Vorderseite eine Schalhaut und auf der Rückseite die Schalhaut stützende Elemente wie Längsträger, Querriegel und Rahmen. Im aufgestellten Zustand einer Wandschalung erstrecken sich ein Längsträger in vertikaler Richtung und ein Querriegel in horizontaler Richtung.

Die beiden Seiten einer zu betonierenden Wand werden durch Wandschalungen begrenzt. Die Vorderseite einer jeden Wandschalung grenzt dann mit ihrer Schalhaut an den Beton an. Sich gegenüberliegende Wandschalungen werden in der Regel durch eine Mehrzahl von Ankersystemen gehalten. Die Ankerstäbe werden durch Öffnungen in den Wandschalungen hindurch gesteckt und an ihren Enden an den die jeweilige Schalhaut stützenden Elementen mittels Arretiervorrichtungen so befestigt, dass zumindest die beim Betonieren auf die Ankerstäbe wirkende Zugkraft aufgenommen wird. Diese durch die Wandschalungen hindurchführenden Öffnungen werden auch Ankerstabbohrungen genannt.

In der Schalungstechnik wird zwischen einer Stellschalung und einer Schließschalung unterschieden. Eine Stellschalung ist eine Wandschalung, die zuerst aufgestellt wird. Im Anschluss daran wird der Stellschalung gegenüberliegend die Schließschalung aufgestellt. Stellschalung und Schließschalung werden im Rahmen der Montage durch ein oder mehrere Ankersysteme miteinander verbunden. In den Zwischenraum zwischen Stellschalung und Schließschalung wird Beton hinein gegossen. Durch Aushärten des Betons entsteht eine Wand.

Üblicherweise weisen ein oder die beiden Enden eines Ankerstabs ein Gewinde auf, auf welche Schraubenmuttern als Ankerfixierungen aufgeschraubt werden. Der mittlere Bereich eines solchen Ankerstabes, an den während des Betonierens Beton angrenzen kann, weist vorteilhaft entweder eine glatte Oberfläche auf oder wird zumindest während des Betonierens von einer Hülse mit glatter Oberfläche umhüllt. Andernfalls würde ein Gewinde eines Ankerstabs einbetoniert. Der Ankerstab kann dann nicht mehr unproblematisch aus dem ausgehärteten Beton herausgezogen werden.

Die maximal wirksame Länge des Ankerstabs und damit die Stärke (Dicke) der zu betonierenden Wand wird daher regelmäßig durch die Länge des mittleren Ankerstabbereichs mit glatter Oberfläche festgelegt. Gleichzeitig wird der beim Betonieren vom flüssigen Beton auf die Schalhaut ausgeübte Druck über die Schraubenmuttern auf die Ankerstäbe abgeleitet. Die Ankerstäbe werden dabei auf Zug belastet.

Zwischen den Schalhäuten können Abstandshalter in das Volumen der zu betonierenden Wand eingebracht werden, welche die beim Betonieren entstehenden Druckkräfte aufnehmen können, wodurch sichergestellt wird, dass diese Druckkräfte die Wandstärke nicht unerwünscht beeinflussen, d.h. vermindern. Alternativ oder ergänzend können die Arretierungsvorrichtungen an den Wandschalungen befestigt werden, damit diese auch Druckkräfte aufzunehmen vermögen.

Ist der zwischen zwei Wandschalungen gegossene Beton ausgehärtet, so wird der Ankerstab von einer Arretiervorrichtung gelöst und aus der Betonwand herausgezogen. Erforderlichenfalls wird zuvor die Oberseite einer Schließschalung zum Beispiel an einem Haken eines Krans eingehängt, damit diese nicht umfällt, sobald sämtliche Ankerstäbe herausgezogen worden sind. Zum Beispiel mit Hilfe des Krans werden die Wandschalungen schließlich geeignet versetzt, um eine nächste Wand oder einen nächsten Wandabschnitt herzustellen. Sind die Wandschalungen versetzt worden, dann werden die Ankersysteme wieder an den Wandschalungen montiert bzw. angebracht.

Aus der Druckschrift WO 2008/089737 A1 ist ein Ankersystem mit zwei Arretiervorrichtungen und einem Ankerstab für eine Wandschalung mit einem ersten und einem zweiten Schalungselement bekannt. Der Ankerstab weist an seinen beiden Enden jeweils ein Gewinde auf, die in Schraubenmutterelemente der Arretiervorrichtungen hineingeschraubt werden. Eine jede Arretiervorrichtung umfasst eine Kalottenplatte, die mittels Befestigungsmitteln an einer Rückseite einer Wandschalung befestigt wird. Das Ankersystem kann daher sowohl Zug- als auch Druckkräfte einer Wandschalung aufnehmen.

Die vorgenannten, aus dem Stand der Technik bekannten Merkmale können einzeln oder in beliebiger Kombination mit dem nachfolgend beschriebenen erfindungsgemäßen Gegenstand kombiniert werden, soweit nachfolgend nichts anderes angegeben wird.

Die Druckschrift DE 10 2010 002 108 A1 offenbart ein System mit einem ersten und einem zweiten Schalungselement und einem Ankersystem. Das Ankersystem umfasst einen Ankerstab und zwei Arretiervorrichtungen. Die beiden Schalungselemente sind gegenüberliegend aufgestellt. Ein Ankerstab mit Splintlöchern an nur einem Ende und Gewinden an beiden Enden ist durch Ankerstabbohrungen der beiden Wandschalungen hindurchgeschoben. Das Ende ohne Splintlöcher ist mit einer Arretiervorrichtung an einer durch einen Anschlag vorgegebenen Position durch Verschrauben verbunden. Das Ende des Ankerstabs mit dem Rastermaß ist mit der hier vorgesehenen Arretiervorrichtung so verbunden, dass diese Verbindung an dem gewählten Rastermaß ausgerichtet ist. Kalottenplatten der beiden Arretiervorrichtungen sind an der Rückseite des jeweils angrenzenden Schalungselements durch ein Befestigungsmittel befestigt.

Die Druckschrift US 3,327,988 offenbart ein System mit gegenüberliegend aufgestellten Schalungselementen, die durch Ankersysteme mit Anker und zwei Arretiervorrichtungen gehalten sind. Die Enden der Ankerstäbe weisen umlaufende Nuten auf, in die Zungen der Arretiervorrichtungen eingreifen.

Die Druckschrift US 2,048,151 offenbart ein System mit gegenüberliegend aufgestellten Schalungselementen, die durch Ankersysteme mit Anker und zwei Arretiervorrichtungen gehalten sind. Die Länge der Ankerstäbe kann eingestellt werden. Um dies bewirken zu können, gibt es einen Abschnitt mit einem Stab der in ein Rohr hineingeschoben ist. Eine gewählte Position kann mithilfe Nuten und einem Stab fixiert werden.

Es ist Aufgabe der Erfindung, die Montage einer Wandschalung zu vereinfachen sowie dafür ein Ankersystem bereitzustellen.

Die Aufgabe der Erfindung wird durch ein Verfahren mit den Merkmalen des ersten Anspruchs sowie durch ein System mit den Merkmalen des Nebenanspruchs gelöst. Vorteilhafte Ausgestaltungen ergeben sich aus den Unteransprüchen.

Um eine Montage zu vereinfachen und zu beschleunigen, umfasst der Ankerstab eines Ankersystems an dem Ende, welches nicht durch Wandschalungen für eine Demontage herausgezogen wird bzw. umgekehrt für eine Montage in Ankerstabbohrungen hineingesteckt wird, ein Rastermaß für die Herstellung von unterschiedlich dicken Wänden. Durch eine Montage von Ankersystemen mit Rastermaß gelingt es einfach und genau, eine gemäß Rastermaß vorgesehene Wanddicke einzustellen. Das Vorsehen eines Rastermaßes bei einem Ankersystem vermag eine Montage zu beschleunigen und zu vereinfachen.

Es wird der Ankerstab zunächst durch Ankerstabbohrungen von Schließ- und Stellschalung hindurchgeschoben und das hindurchgeschobene Ende mit einer Arretiervorrichtung verbunden und zwar verschraubt. Diese Arretiervorrichtung ist an der Rückseite der entsprechenden Wandschalung fest montiert, so zum Beispiel an einem Längsträger dieser Wandschalung festgeschraubt. Bevorzugt handelt es sich bei dieser Wandschalung um eine Stellschalung, um so besonders schnell montieren zu können. Der Ankerstab wird an einer vorgegebenen Position mit der Arretiervorrichtung verbunden, so zum Beispiel verschraubt. Um die vorgegebene Position schnell und einfach aufzufinden, gibt es einen Anschlag. Erreicht das hindurchgeschobene Ende des Ankerstabs den Anschlag, so ist die vorgegebene Position erreicht. Der Anschlag verhindert ein weiteres Hineinschrauben. Der Ankerstab wird also in maximal möglicher Weise in das Gewinde der Arretiervorrichtung hineingeschraubt.

Im Anschluss daran wird auf der gegenüberliegenden Seite das nicht hindurch gesteckte Ende des Ankerstabs mit der hier vorgesehenen Arretiervorrichtung so verbunden, dass diese Verbindung an dem gewählten Rastermaß ausgerichtet ist. Es wird so besonders schnell und einfach der gewünschte Abstand zwischen den beiden Schalungen eingestellt. Die Wand mit der gewünschten Dicke kann gegossen werden, sobald beide Arretiervorrichtungen die jeweilige Rückwand kontaktieren und zwar die Rückwand eines stützenden Elements. Sind die Arretiervorrichtungen fest an der jeweiligen Wandschalung montiert, dann kontaktieren diese die Rückseite der jeweiligen Wandschalung.

Für ein Ausrichten an einem Rastermaß ist ein Stellglied vorgesehen, welches gemäß Rastermaß positioniert wird. Das Stellglied ist eine Hülse, durch die der Ankerstab hindurch gesteckt ist.

Befindet sich das Stellglied in einer Position gemäß Rastermaß, so wird das Stellglied zum Beispiel mittels eines Splints, einer Schraube oder eines Bolzens fixiert. Der Bolzen oder Splint wird beispielsweise für das Fixieren durch ein Loch des Stellglieds und die Bohrung im Ankerstab so hineingesteckt, dass dadurch das Stellglied nicht mehr von seiner Position gelöst werden kann. Das Stellglied kann ein Gewinde umfassen, um das Stellglied mittels Schraube zu fixieren.

Befindet sich das Stellglied in einer Position gemäß Rastermaß, wird das Stellglied mittelbar oder unmittelbar mit der Rückseite der angrenzenden Wandschalung verbunden. Die Wandschalung wird so in die Position bewegt, die erforderlich ist, um eine Wand gewünschter Wanddicke herzustellen.

Um das Stellglied mit der Rückseite einer Wandschalung zu verbinden, können zum Beispiel ein oder mehreren Schrauben vorgesehen sein, die durch geeignet angeordnete Löcher im Stellglied hindurchführen und in dafür vorgesehene Gewinde an der Rückseite der benachbarten Schalung hineingeschraubt werden.

Der Teil eines Ankersystems, der für eine Demontage einer Wandschalung herausgezogen wird, umfasst neben dem Ankerstab einen Teil der Arretiervorrichtung. Für eine Montage wird der Ankerstab in Ankerstabbohrungen von Schließ- und Stellschalungen hindurch gesteckt. Ist zuvor ein Teil der vorgenannten Arretiervorrichtung nicht vom Ankerstab gelöst worden, so ist der entsprechende Teil davon mit dem Ankerstab verbunden, wenn der Ankerstab zwecks Montage durch die genannten Ankerstabbohrungen gesteckt wird. Dieser Teil der Arretiervorrichtung, der im Rahmen der Montage und Demontage nicht vom Ankerstab gelöst wird, umfasst das Stellglied. Montage und Demontage können so besonders schnell durchgeführt werden. Nicht anspruchsgemäß ist es, dass der Teil eines Ankersystems, der für eine Demontage einer Wandschalung herausgezogen wird, neben dem Ankerstab eine Arretiervorrichtung umfasst, also nicht lediglich ein Teil davon.

Eine jede Arretiervorrichtung liegt im montierten Zustand an der Rückseite einer Wandschalung für eine Aufnahme von Kräften an. Die Arretiervorrichtung, die mit dem hindurchgesteckten Ende des Ankerstabs verbunden wird, ist bevorzugt an der Rückseite einer Stellschalung angebracht. Die andere Arretiervorrichtung, die zum Teil zusammen mit dem Ankerstab zwecks Demontage von den Wandschalungen gelöst wird, ist vorzugsweise an der Rückseite einer Schließschalung vorgesehen, um eine Demontage zu optimieren. Eine jede Arretiervorrichtung wird an der Rückseite einer Wandschalung befestigt, so zum Beispiel mittels einer Schraube, damit das Ankersystem sowohl Druckkräfte als auch Zugkräfte aufzunehmen vermag. Eine jede Arretiervorrichtung ist lösbar mit dem Ankerstab verbunden und zwar insbesondere mit Hilfe einer Schraubverbindung, um wirksame Längen des Ankerstabs optimieren zu können.

Eine Arretiervorrichtung, vorzugsweise jede Arretiervorrichtung, können in unterschiedlichen Positionen an jeweils einem Ende des Ankerstabs befestigt werden, so zum Beispiel durch Schrauben, um wirksame Längen des Ankerstabs zu optimieren. Eine jede Arretiervorrichtung weist eine Befestigungseinrichtung für ein Befestigen der Arretiervorrichtung an einer Wandschalung auf. Die Befestigungseinrichtung umfasst insbesondere eine Schraube, mit der eine Arretiervorrichtung an einem stützenden Element einer Wandschalung festgeschraubt werden kann.

Grundsätzlich umfasst zumindest eine, vorzugsweise beide Arretiervorrichtungen, eine zumindest bereichsweise ebene, insbesondere durch eine Kalottenplatte bereitgestellte Unterseite, die im montierten Zustand an der Wandschalung bzw. an einem stützenden Element der Wandschalung flächig anliegt. Mit der Kalottenplatte ist vorzugsweise beweglich ein Gewinde verbunden, welches mit einem Ankerstabende verschraubt werden kann. Das Gewinde kann vorzugsweise Joystick ähnlich relativ zur Kalottenplatte bewegt werden.

In einer Ausführungsform der Erfindung ist das Gewinde der Arretiervorrichtung drehfest an der Kalottenplatte angebracht. Durch diese Ausführungsform wird erreicht, dass ein in Wandschalungen hineingestecktes Ende eines Ankerstabes in das Gewinde hineingedreht werden kann, ohne dass das Gewinde sich unerwünscht mitdreht. Es handelt sich dabei um die Arretiervorrichtung, die an der Rückseite einer Wandschalung, insbesondere der Stellschalung vormontiert, d. h. befestigt werden soll, um im Anschluss daran ein durch Schließ- und Stellschalung hindurch gestecktes Ende eines Ankerstabs mit dieser Arretiervorrichtung zu verschrauben.

Ein stützendes Element einer Wandschalung besteht grundsätzlich aus einem metallischen Hohlprofil, insbesondere einem Profil mit einem rechteckigen, quadratischen Querschnitt oder hutförmigen Querschnitt. Wände eines solchen Profils sind mit ein oder mehreren Ankerstabbohrungen für ein Hindurchstecken eines Ankerstabs versehen, die auch durch die Schalhaut der Wandschalung hindurchführt.

Bevorzugt wird die Arretiervorrichtung an einem stützenden Element befestigt, welches im aufgestellten Zustand vertikal verläuft, um so insbesondere entlang der gesamten Höhe einer Stellschalung an einer besonders geeigneten Stelle verankern zu können.

Eine Arretiervorrichtung wird zu Beginn einer Montage auf der Rückseite einer Stellschalung befestigt, da dies die Geschwindigkeit einer Montage maximiert. Nach dem Aufstellen der Schließschalung befindet sich ein Monteur auf der Seite der Schließschalung. Er kann dann also sofort Ankerstäbe montieren.

Das eine Ende des Ankerstabs weist eine Mehrzahl von Nuten auf, die das Rastermaß bilden. Auf dieses Ende ist in einer Ausgestaltung eine Stellmutter aufgeschraubt. Die Stellmutter hält eine Kontermutter und zwar insbesondere durch einen Flansch. Durch das Halten wird erreicht, dass die Kontermutter abschließend so auf ein Gewinde aufgeschraubt werden kann, dass die Schalung, die mit diesem Gewinde verbunden ist, in die gewünschte Stellung bewegt wird. Ein weiterer Anschlag wird so in eine der Nuten oder Bohrungen hineingeschoben oder daran angebracht, dass der weitere Anschlag nicht entlang der Längsachse des Ankers verschoben werden kann. Die Stellmutter wird durch Schrauben in Richtung des weiteren Anschlags bewegt, bis diese den weiteren Anschlag erreicht und fixiert. Das Fixieren kann durch Reibschluss bzw. Kraftschluss erreicht werden. Bevorzugt erfolgt das Fixieren jedoch alternativ oder ergänzend durch Formschluss. Durch das Fixieren wird erreicht, dass der weitere Anschlag nicht aus seiner Stellung herausfallen kann. Durch das Erreichen und Fixieren des weiteren Anschlags wird weiter erreicht, dass einfach und zuverlässig die gewünschte Position aufgefunden wird, die für die Herstellung einer gewünschten Wandstärke zu erreichen ist. Im Anschluss daran wird die Kontermutter auf ein Gewinde aufgeschraubt, welches mit der Rückseite der angrenzenden Schalung verbunden ist. Diese Schalung wird so in die gewünschte Stellung bewegt, um eine Wand mit gewünschter Wandstärke herstellen zu können.

Bei dieser Ausführungsform befinden sich Kontermutter und Stellmutter insbesondere zwischen dem weiteren Anschlag und der daran angrenzenden Schalung.

Um den weiteren Anschlag durch Formschluss zu fixieren, weist der Anschlag bevorzugt eine Ausnehmung auf, in die die Stellmutter mit einem Abschnitt durch Schrauben hinein bewegt werden kann. Befindet sich dieser Abschnitt der Stellmutter in der Ausnehmung des weiteren Anschlags, so kann der weitere Anschlag nicht mehr von der Nut oder Bohrung gelöst werden. Alternativ kann aber auch die Stellmutter eine Ausnehmung aufweisen, in die ein Teil des weiteren Anschlags gelangt, um so zu fixieren. Diese Ausgestaltung ist jedoch konstruktiv etwas aufwändiger.

Ein zur Durchführung des Verfahrens geeignetes Ankersystem umfasst einen Ankerstab und zwei Arretiervorrichtungen. Ein Ende des Ankerstabs umfasst ein Rastermaß, welches durch Nuten gebildet wird. Für dieses Ende des Ankerstabs ist ein weiterer Anschlag, eine Stellmutter und insbesondere eine Kontermutter vorgesehen. Das Ankersystem umfasst ferner insbesondere ein Gewinde, auf welches die Kontermutter aufgeschraubt werden kann. Das Gewinde kann mittelbar oder unmittelbar an der Rückseite einer Schalung befestigt werden. Das Gewinde ist vorzugsweise mit einer Kalottenplatte verbunden. Die Kalottenplatte ist dann vorzugsweise so beschaffen und eingerichtet, dass diese an der Rückseite einer Schalung befestigt werden kann und zwar insbesondere an einem aus Metall bestehenden Träger oder Riegel der Schalung. Das Ankersystem umfasst für jedes Ende des Ankerstabs eine Arretiervorrichtung, die vom Ankerstab gelöst werden kann.

In einer Ausführungsform weist die Arretiervorrichtung, die mit dem Ende des Ankerstabs verbunden wird, eine Hülse oder Bohrung auf, durch die der Ankerstab für eine Montage hindurch geschoben werden kann, ohne schrauben zu müssen. Der Ankerstab kann so zwecks Montage besonders schnell mit seinem dafür vorgesehenen Ende durch die beiden Wandschalungen hindurch geschoben werden.

In einer Ausführungsform umfasst die Hülse ein Außengewinde, welches mit einer Kontermutter verschraubt wird, um das nicht durch Wandschalungen hindurch gesteckte Ende des Ankerstabs mit der Hülse zu verbinden. Die Hülse ist wiederum mittelbar oder unmittelbar bevorzugt mit der Rückseite der entsprechenden Wandschalung verbunden. Bevorzugt ist die Hülse mit einer Kalottenplatte so verbunden, dass die Hülse relativ zur Kalottenplatte wie ein Joystick bewegt werden kann, um so die Hülse für eine problemlose Führung des Ankerstabs ausrichten zu können. Die Kalottenplatte ist dann vorzugsweise an der Rückseite der entsprechenden Wandschalung und zwar in der Regel an der Rückseite einer Schließschalung befestigt und zwar vorzugsweise mittels einer Schraubverbindung, um so schnell, einfach und zuverlässig montieren zu können.

Eine Arretiervorrichtung umfasst ein Stellglied, vorzugsweise eine Stellmutter, die auf das nicht hindurchgesteckte Ende des Ankerstabs aufgeschraubt ist. Das Stellglied wird gemäß Rastermaß eingestellt und zwar vorzugsweise durch Verschrauben der Stellmutter bis zum vorgesehenen Rastermaß. Es gibt einen weiteren Anschlag, der gemäß Rastermaß positioniert werden kann. In Richtung des weiteren Anschlags wird dann die Stellmutter geschraubt, bis der weitere Anschlag ein weiteres Schrauben verhindert. Der Ankerstab wird dann durch Schließschalung und Stellschalung hindurchgesteckt und mit der Arretiervorrichtung an der entsprechenden hinteren Wandschalung verbunden. Die hintere Wandschalung ist grundsätzlich die Stellschalung. Nun wird die mit der Stellmutter geeignet verbundene Kontermutter auf das Außengewinde der Hülse geschraubt und zwar vorzugsweise in maximal möglicher Weise. Hierdurch wird nun die entsprechende Wandschalung, bei der es sich bevorzugt um eine Schließschalung handelt, exakt ausgerichtet.

Vorzugsweise weist die Kontermutter Flügel auf, um die Kontermutter zumindest anfänglich schnell verschrauben zu können. Im Bedarfsfall wird die Kontermutter abschließend mithilfe von Werkzeug verschraubt.

Als Rastermaß dienen Nuten im Ankerstab. Es kann dann ein weiterer Anschlag schnell und zuverlässig gemäß Rastermaß positioniert werden, indem im ausgerichteten Zustand ein Wandbereich des weiteren Anschlags in eine entsprechende Nut hineinreicht. Der weitere Anschlag wird dann in seiner vorgesehenen Position so gehalten, dass dieser als Anschlag für das Stellglied zu dienen vermag.

Bevorzugt weist der weitere Anschlag eine Öffnung mit einem Bereich auf, der ein schnelles Verschieben entlang des Ankerstabs bis zum Erreichen einer gewünschten Rastermaßposition erlaubt. Vorzugsweise gibt es einen weiteren Bereich, der sich zu einem Ende hin verjüngt, um so den weiteren Anschlag stabil in eine Rille bzw. der Nut des Rastermaßes einhängen zu können.

Damit Stellglied bzw. Stellmutter und Kontermutter besonders gut geeignet miteinander verbunden werden können, umfassen beide Komponenten Flansche, die gegenseitig als Anschlag dienen. Wird die Kontermutter auf die Hülse mit Außengewinde aufgeschraubt, wird der Flansch der Kontermutter gegen den Flansch des Stellglieds bewegt. Kontaktieren sich die beiden Flansche schließlich, so bewirkt ein weiteres Festschrauben der Kontermutter die Ausrichtung der zugehörigen Wandschalung.

Das Rastermaß weist in einer Ausführungsform Kennzeichnungen auf, die die Dicke von Wänden wiedergeben. Die Kennzeichnungen liegen insbesondere in Form von Zahlenangaben vor, die den zugeordneten Wandstärken bzw. -dicken entsprechen. So zum Beispiel sind in einer Ausführungsform Nuten des Rastermaßes mit derartigen Kennzeichnungen versehen.

In einer Ausführungsform weist der weitere Anschlag eine Ausnehmung auf, in die ein Teil der Stellmutter im Rahmen einer Montage hineinbewegt werden kann. Durch das Hineinbewegen wird der weitere Anschlag durch Formschluss und damit besonders zuverlässig daran gehindert, sich aus seiner Position zu lösen.

Das Ankersystem besteht aus Stabilitätsgründen grundsätzlich aus Metall oder zumindest ganz überwiegend aus Metall.

Das genannte Verfahren kann in einer Ausgestaltung außerdem umfassen, dass
- nach dem Verbinden des hindurchgeschobenen Endes des Ankerstabs mit der auf der Rückseite der einen Schalung vorhandenen Arretiervorrichtung das nicht hindurch geschobene Ende des Ankerstabs eine Mehrzahl von Nuten aufweist, die das Rastermaß bilden, wobei auf dieses Ende mit dem Rastermaß eine Stellmutter aufgeschraubt ist oder wird, wobei die Stellmutter eine Kontermutter hält und zwar insbesondere durch einen Flansch,
- ein weiterer Anschlag so in eine der Nuten hineingeschoben oder an einer der Nuten (21) angebracht oder angeordnet wird, dass der weitere Anschlag nicht entlang der Längsachse des Ankerstabs verschoben werden kann,
- die Stellmutter durch Schrauben in Richtung des weiteren Anschlags bewegt wird, bis diese den weiteren Anschlag erreicht und insbesondere fixiert,
- im Anschluss daran die Kontermutter auf ein Gewinde aufgeschraubt wird, welches mit der Rückseite der angrenzenden Schalung verbunden ist.

Das genannte Verfahren kann in einer weiteren Ausgestaltung außerdem umfassen, dass während des Hindurchsteckens des Ankerstabs an dem Ende mit dem Rastermaß das Stellglied, eine Kontermutter (14) und der weitere Anschlag mit dem Ankerstab verbunden ist.

Das genannten Verfahren kann in einer weiteren Ausgestaltung außerdem umfassen, dass während des Hindurchsteckens des Ankerstabs auf das Ende mit dem Rastermaß eine Flügelmutter aufgeschraubt ist.

Das genannten Verfahren kann in einer weiteren Ausgestaltung außerdem umfassen, dass während des Hindurchsteckens des Ankerstabs an beiden Rückseiten der beiden Wandschalungen jeweils eine Kalottenplatte einer Arretiervorrichtung befestigt ist.

Das genannte Ankersystem kann in einer weiteren Ausgestaltung außerdem umfassen, dass das Ankersystem einen Splint umfasst, wobei mit dem Splint das Stellglied gemäß Rastermaß positioniert werden kann.

Das genannte Ankersystem kann in einer weiteren Ausgestaltung außerdem umfassen, dass dieses eine Kontermutter, das Stellglied sowie eine Hülse mit Gewinde umfasst.

Das genannte Ankersystem kann in einer weiteren Ausgestaltung außerdem umfassen, dass der herausziehbare Teil des Ankersystems einen Ankerstab, einen Splint, eine Kontermutter, und/ oder eine Flügelmutter umfasst.

Das genannte Ankersystem kann in einer weiteren Ausgestaltung außerdem umfassen, dass das Ankersystem einen weiteren Anschlag mit einem ersten und einem zweiten Durchgang umfasst, wobei der eine Durchgang einen geringeren Durchmesser aufweist als der andere Durchgang, wobei die beiden Durchgänge so miteinander verbunden sind, dass der Ankerstab zwischen den beiden Durchgängen hin- und her bewegt werden kann, mit einer Ausnehmung, die angrenzend an die beiden Durchgänge angeordnet ist, und zwar derart, dass eine auf den Ankerstab aufgeschraubte Stellmutter für ein formschlüssiges Fixieren des weiteren Anschlags in die Ausnehmung hineingeschraubt werden kann.

Nachfolgend werden vorteilhafte Ausführungsformen der Erfindung anhand von Figuren näher erläutert.

In der Figur 1 wird ausschnittsweise die Rückseite einer Schließschalung mit einem Längsträger 1 und Querriegeln 2 gezeigt, die an der Rückseite einer Schalhaut 3 angebracht sind. Die Figur 1 zeigt nicht sämtliche Merkmale der anspruchsgemäßen Erfindung. In eine Ankerstabbohrung ist ein Ankerstab 4 hineingeschoben und mit einer Arretiervorrichtung an dem Längsträger 1 befestigt. Die Arretiervorrichtung umfasst eine Kalottenplatte 5, an dem eine Hülse 6 mit Außengewinde so befestigt ist, dass die Hülse 6 relativ zur Kalottenplatte 5 Joystick-ähnlich bewegt werden kann, um so die Hülse 6 für den Ankerstab 4 bei Bedarf geeignet ausrichten zu können. Mit einer Schraube 7 ist die Kalottenplatte 5 an dem Längsriegel 1 festgeschraubt. Am Ende des Ankerstabs 4 ist eine Zweiflügelmutter 8 aufgeschraubt. Die Position der Zweiflügelmutter 8 ist durch einen Kerbstift 9 fixiert, der seitlich von einer Bohrung der Mutter 8 in den Ankerstab 4 hineinführt und kraftschlüssig mittels Presspassung gehalten ist. Die Zweiflügelmutter vereinfacht das Hineinschrauben des hindurchgesteckten Endes des Ankerstabs in ein Gewinde einer Arretiervorrichtung, die auf Seiten der Stellschalung vorgesehen ist.

Mit dem Ankerstab 4 ist eine Einhängung 10 verbunden, die benachbart zur Zweiflügelmutter 8 angeordnet ist. Die beiden hakenförmigen Enden 11 der Einhängung 10 können in oben liegende Löcher 12 in Querriegeln eingefädelt werden, um so den Ankerstab zusammen mit der in der Figur 1 sichtbaren Arretiervorrichtung nebst Zweiflügelmutter 8 nach einer Demontage einhängen zu können und zwar vor allem auch griffbereit benachbart zur Ankerstabbohrung, durch die der Ankerstab 4 hindurchgeführt ist.

Die Arretiervorrichtung umfasst eine Stellmutter 13, eine z. B. dreiflügelige Kontermutter 14 mit Innengewinde, welche auf das Außengewinde der Hülse 6 aufgeschraubt werden kann. Mit einem Splint 15 kann die Position der Stellmutter an geeigneter Stelle am Ankerstab fixiert werden. Der Ankerstab umfasst eine Mehrzahl von Bohrungen, durch die der Splint 15 hindurch gesteckt werden kann. Die Bohrungen bilden ein Rastermaß, um Wandschalungen für typische Wandstärken einfach und schnell ausrichten zu können.

Ist die Stellmutter durch einen Splint 15 fixiert, so wird die Kontermutter 14 auf das Gewinde der Hülse 6 in maximal möglicher Weise aufgeschraubt. Dadurch wird die Schalung 1, 2, 3 in die Stellung bewegt, die zur Herstellung der gewünschten Wand mit der gewünschten Wandstärke erforderlich ist.

In den Figuren 2, 3 und 4 wird eine besonders bevorzugte Ausführungsform gezeigt.

Mit Hilfe eines vom Ankerstabende senkrecht abstehenden Flügels 16 kann ein zuvor aus der Wandschalung herausgezogener Teil eines Ankersystems in ein Loch 12 eines Querriegels 2 eingehängt werden, wie die Figuren 2 und 3 verdeutlichen. Ein solcher abstehender Flügel 16 ist vorzugsweise Teil der zweiflügligen Flügelmutter 8, die auf das Ende des Gewindes 17 des Ankerstabes 4 aufgeschraubt worden ist. Ein jeder Flügel 16 weist eine Einhängung mit einem ersten nach unten abstehenden Bereich 18 mit kreisrundem Durchmesser auf. Am unteren Ende des nach unten abstehenden Bereiches 18 der Einhängung gibt es einen plattenförmigen, flachen Abschnitt 19 der Einhängung, der seitlich vom Flügel 16 sowie senkrecht vom Bereich 18 mit dem kreisrunden Durchmesser absteht. Eine solche Einhängung mit dem Bereich 18 und dem Abschnitt 19 kann wie auch die Figuren 2 und 3 verdeutlichen in ein Loch 12 in einer von oben erreichbaren Seitenwand eines sich horizontal erstreckenden Querträgers 2 gebracht werden, um so den entsprechenden Teil des Ankersystems an der Rückseite einer Schließschalung an gewünschter Position zuverlässig und stabil einzuhängen. Der Bereich 18 mit dem kreisrunden Querschnitt ist an den Querschnitt eines Lochs 12 angepasst und füllt dieses im eingehängten Zustand zu mehr als 50% aus. Die Unterseite eines jeden Flügels 16 ist eben, damit diese flächig wie in Figur 3 gezeigt auf einer Seitenwand eines Querriegels 2 aufliegen kann. Der Abstand zwischen dem Ankerstab 4 mit dem Gewinde 17 und der Einhängung mit dem Bereich 18 entspricht dem Abstand eines Lochs 12 zur Rückseite 20 des Querriegels 2, damit ein Ankerstab 4 mit dem Gewinde 17 im eingehängten Zustand an den Querriegel 2 angrenzt bzw. anliegt, was die Lage des eingehängten Ankerstabes 4 stabilisiert. Insgesamt wird der Teil des Ankersystems, der eingehängt wird, in stabiler Lage an der Rückseite einer Schließschalung gehalten. Schwenkbewegungen relativ zur Schließschalung werden so vorteilhaft minimiert.

Die Flügel der Flügelmutter 8 können dazu genutzt werden, um einen Ankerstab zumindest anfänglich manuell zu verdrehen. Steigt der erforderliche Kraftaufwand zu sehr an, so kann der Kopf der Flügelmutter 8 mithilfe von Werkzeug verdreht werden.

Das Gewinde 17 des Ankerstabs 4 ist in regelmäßigen Abständen durch eine umlaufende Nut unterbrochen, um hier einen weiteren Anschlag 28 einhängen zu können.

Die Figuren 2 und 3 zeigen ein Loch 22 in der Mutter 8, in welches ein Kerbstift 9 hineingeschlagen wird. In der Figur 4 ist eine Bohrung 23 im Ankerstab 4 dargestellt, in den der hineingeschlagene Kerbstift 9 zwecks Fixierung gelangt. Der in der Figur 4 ausschnittsweise gezeigte Ankerstab 4 umfasst einen glatten mittleren Bereich 24, der in den Beton einer herzustellenden Betonwand hineingelangen darf. Das an das Gewinde 21 angrenzende Ende 25 des Ankerstabs ist vorteilhaft als Mehrkant ausgeführt, um dieses ergänzend mithilfe von Werkzeug, so zum Beispiel einem Schraubenschlüssel bei Bedarf verdrehen zu können.

Die Stellmutter 13 umfasst an einem Ende einen umlaufend abstehenden Flansch 26, der als Anschlag für einen nach innen gerichteten Flansch 27 (siehe Figur 1) dient. Die Stellmutter 13 umfasst ein Innengewinde, welches auf das Gewinde 17 des Ankerstabs 4 aufgeschraubt werden kann. Ein weiterer Anschlag 28 weist eine Ausnehmung mit einem runden Bereich 29 und einem damit verbundenen länglichen, sich zum Ende hin verjüngenden weiteren Bereich 30 auf. Das Gewinde 17 kann in den runden Bereich eingefädelt werden. Der längliche Bereich kann in Nuten 21 eingehängt werden. Die Nuten 21 bilden ein Rastermaß, um das Ausrichten von Wandschalungen für typische Wanddicken schnell und einfach gestalten zu können. Der weitere Anschlag 28 ist dann gegen ein Verschieben entlang des Ankerstabes 4 gesichert. Die Stellmutter 13 umfasst vorzugsweise ebenfalls einen als Mehrkant ausgebildeten Bereich, um die Stellmutter mithilfe von Werkzeug verschrauben zu können.

Die Figur 4 zeigt die Komponenten eines Ankersystems, die für eine Demontage herausgezogen und eingehängt werden. Es ist dann regelmäßig vorteilhaft nicht erforderlich, Verbindungen zwischen Kalottenplatten und Wandschalungen zu lösen.

Die Figur 5 zeigt einen Ausschnitt einer Stellschalung 40 mit einer daran befestigten Arretiervorrichtung 41. Die Stellschalung 40 weist an der Vorderseite eine Schalhaut 42 auf. Die Arretiervorrichtung 41 ist an einem Längsträger 43 befestigt und zwar mithilfe einer Schraube 44 und einem Bolzen 45, die in Löcher im Längsträger geeignet eingreifen. Die Schraube 44 ist derart schräg gestellt, dass kein Gewinde im entsprechenden Loch des Längsträgers 43 erforderlich ist, um die Arretiervorrichtung 41 an dem Längsträger 43 zu befestigen. Die Arretiervorrichtung 41 ist für ein Verbinden mit einem Ankerstab geeignet oberhalb einer Ankerstabbohrung 46 angeordnet, durch die das Ende 48 eines Ankerstabs 4 für eine Montage hindurchgesteckt wird. Nachdem das Ende 48 eines Ankerstabs 4 durch die Bohrung 46 hindurchgesteckt worden ist, wird dieses Ende 48 anschließend mit der Arretiervorrichtung 41 verbunden und zwar in der Regel verschraubt.

Die Arretiervorrichtung weist einen Bereich 47 auf, durch den eine Bohrung senkrecht oder zumindest im Wesentlichen senkrecht hindurch führt und die daher in den Figuren 5 und 6 nicht sichtbar ist.

Die Figur 6 verdeutlicht, dass eine Bohrung in der entsprechenden Arretiervorrichtung 41 genügt, um den Vorteil zu realisieren, dass für eine Montage das Ankersystem mit dem Ankerstab 4 griffbereit an besonders geeigneter Stelle bereitgehalten werden kann, ohne dafür einen großen technischen Aufwand betreiben zu müssen. Die Bohrung in dem Bereich 47 ermöglicht nicht nur ein Anbringen des herausziehbaren Teils 4, 27 des Ankersystems an dieser Arretiervorrichtung 41 und damit auch an der Rückseite der Stellschalung 40, wenn diese Arretiervorrichtung 41 wie in den Figuren 5 und 6 gezeigt an der Rückseite eines Längsträgers 43 befestigt ist. Es ist darüber hinaus auch möglich, den herausziehbaren Teil 4, 27 des Ankersystems so anzubringen, dass dieser wie in der Figur 6 gezeigt stabil gehalten wird.

Die Bohrung ist so angeordnet und beschaffen, dass der Ankerstab 4 im gezeigten aufgestellten Zustand der Stellschalung 40 im Wesentlichen senkrecht verläuft, wenn der Ankerstab 4 wie in der Figur 6 dargestellt in die Bohrung hineingesteckt worden ist und die Arretiervorrichtung 41 an der Rückseite der Stellschalung 40 befestigt ist.

Die Bohrung ist ferner so beschaffen, dass das Ende 48 des Ankerstabs 4, welches durch die Bohrung zum Beispiel im Rahmen einer Demontage hindurchgesteckt worden ist, auf einem Querriegel 49 der Wandschalung 40 aufsetzt. Das Ende 48, welches hindurchgesteckt worden ist, steht gegenüber der Rückseite der Wandschalung 40 wie dargestellt nicht hervor.

Die Bohrung ist so beschaffen, dass der Ankerstab 4 wie dargestellt einen spitzen Winkel mit der Rückseite der Wandschalung 40 einschließt, wenn der Ankerstab 4 an der Arretiervorrichtung 41 angebracht worden ist. Der Teil des Ankersystems, der für ein Herausziehen des herausziehbaren Teils 4, 27 des Ankersystems erfasst werden muss, steht dann besonders einfach griffbereit zur Verfügung.

Die Figur 7 zeigt eine besonders bevorzugte Ausführungsform eines weiteren Anschlags 28. In Übereinstimmung mit dem weiteren Anschlag 28, der in der Figur 4 gezeigt wird, weist dieser eine Ausnehmung bzw. Durchgang mit einem Bereich 29 auf. Damit verbunden ist ein durch den weiteren Anschlag 28 hindurchführender Bereich 30, der einen geringeren Durchmesser aufweist als der Bereich 29. Der Bereich 30 kann so in eine Nut 21 eines Ankerstabs eingehängt werden, dass der weitere Anschlag 28 nicht mehr entlang des Ankerstabs verschoben werden kann. Der Durchmesser des Bereichs 30 ist so gewählt, dass der Ankerstab durch diesen hindurchgesteckt werden kann. Wird nun die in der Figur 4 gezeigte Stellmutter 13 in Richtung des weiteren Anschlags 28 bewegt, so gelangt schließlich der Teil der Stellmutter 13, der vom Flansch 26 absteht, in die Ausnehmung 60 hinein. Die Ausnehmung 60 grenzt an die beiden Ausnehmungen bzw. Durchführungen 29 und 30 an und zwar derart, dass der weitere Anschlag 28 nicht mehr vom Ankerstab gelöst werden kann, wenn der vorgenannte Teil der Stellmutter 13 in die Ausnehmung 60 hineingeschraubt worden ist. Der weitere Anschlag 28 ist dann durch Formschluss fixiert.

Die Figur 7 verdeutlicht, dass der Durchgang 29 mit dem größeren Durchmesser an den Rand der Ausnehmung 60 angrenzt. Der Durchgang 30 mit dem geringeren Durchmesser grenzt nicht an den Rand der Ausnehmung 60 an. Hierdurch wird die gewünschte Fixierung ermöglicht. Allgemein reicht der Durchgang 29 mit dem größeren Durchmesser näher an den Rand der Ausnehmung 60 heran als der Durchgang 30 mit dem geringeren Durchmesser, um die formschlüssige Fixierung auf technisch einfache Weise ermöglichen zu können.

Wird die in der Figur 8 gezeigte Stellmutter 13 in die Ausnehmung 60 des weiteren Anschlags 28 wie dargestellt hineingeschraubt, so ist der weitere Anschlag 28 fixiert. Der weitere Anschlag 28 kann dann nicht mehr aus der gezeigten Stellung gelöst werden. Der Bereich der Stellmutter 13, der von dem Flansch 26 absteht, ist bevorzugt als Mehrkant ausgeführt. Ist die Stellmutter in maximal möglicher Weise in die Ausnehmung 60 hinein bewegt worden, so verbleibt bevorzugt ein als Mehrkant ausgestalteter Bereich zwischen Anschlag 28 und Kontermutter 14, der von einem Werkzeug erreicht werden kann, um die Stellmutter 13 mithilfe von Werkzeug verschrauben zu können.

## Patentansprüche

1. Verfahren für das Montieren eines Systems mit einer ersten und einer zweiten Wandschalung (1, 2, 3, 40) sowie einem Ankersystem, mit den Schritten:
die beiden Wandschalungen (1, 2, 3, 40) werden gegenüberliegend aufgestellt,
ein Ankerstab (4) mit einem Rastermaß (21) an einem ersten Ende und mit einem Gewinde an dem anderen zweiten Ende wird durch Ankerstabbohrungen der beiden Wandschalungen (1, 2, 3, 40) hindurchgeschoben und zwar derart, dass das nicht durch die Ankerstabbohrungen hindurch geschobene erste Ende des Ankerstabs (4) das Rastermaß (21) aufweist,
das durch die Ankerstabbohrungen hindurchgeschobene zweite Ende mit dem Gewinde (48) des Ankerstabs (4) wird mit einer Arretiervorrichtung (41) an einer durch einen Anschlag vorgegebenen Position durch Verschrauben verbunden, die auf der Rückseite der zweiten Wandschalung (40) vorhanden und fest montiert ist und zwar auf der Rückseite an einem stützenden Element (43) dieser zweiten Wandschalung (40) mit einer Befestigungseinrichtung (44) befestigt ist, wobei die vorgegebene Position des Ankerstabs (4) erreicht ist, wenn das hindurchgeschobene zweite Ende des Ankerstabs (4) den Anschlag erreicht, wobei dieser Anschlag ein weiteres Hineinschrauben des Ankerstabs (4) verhindert,
das nicht durch die Ankerstabbohrungen hindurchgeschobene erste Ende mit dem Rastermaß (21) des Ankerstabs (4) wird mit einer hier vorgesehenen Arretiervorrichtung (5, 6, 7, 8, 13, 14, 15) so verbunden, dass diese Verbindung an dem gewählten Rastermaß (21) ausgerichtet ist,
die an dem Rastermaß ausgerichtete Arretiervorrichtung (5, 6, 7, 8, 13, 14, 15) wird mit der angrenzenden ersten Wandschalung (1, 2, 3) verbunden und zwar mit einer Befestigungseinrichtung an einem stützenden Element (1) der ersten Wandschalung (1, 2, 3) befestigt,
wobei
ein Teil der an dem Rastermaß ausgerichteten Arretiervorrichtung (5, 6, 7, 8, 13, 14, 15) mit dem Ankerstab (4) verbunden ist, wenn der Ankerstab (4) durch die Ankerstabbohrungen geschoben wird und dieses Teil ein Stellglied (13) umfasst, wobei das Stellglied (13) ein Teil der an dem Rastermaß (21) ausgerichteten Arretiervorrichtung (5, 6, 7, 8, 13, 14, 15) ist, wobei das Stellglied (13) durch einen weiteren Anschlag (28) gemäß Rastermaß positioniert ist, wobei das Stellglied (13) eine Hülse ist, durch die der Ankerstab (4) hindurchgesteckt ist,
**dadurch gekennzeichnet, dass**
das Rastermaß (21) durch eine Mehrzahl von Nuten gebildet ist,
wobei ein Wandbereich des weiteren Anschlags (28) in eine entsprechende Nut (21) hineinreicht und der weitere Anschlag (28) in seiner vorgesehenen Position so gehalten wird, dass dieser als Anschlag für das Stellglied (13) dient.

2. Verfahren nach Anspruch 1, **dadurch gekennzeichnet, dass** der weitere Anschlag (28) eine Öffnung mit einem Bereich aufweist, der ein Verschieben entlang des Ankerstabs (4) bis zum Erreichen einer gewünschten Rastermaßposition erlaubt.

3. Verfahren nach einem der beiden vorhergehenden Ansprüche, **dadurch gekennzeichnet, dass** der weitere Anschlag (28) einen Bereich aufweist, der sich zu einem Ende hin verjüngt, um so den weiteren Anschlag (28) stabil in eine Nut (21) des Rastermaßes einhängen zu können.

4. Verfahren nach Anspruch 1, **dadurch gekennzeichnet, dass** das Stellglied (13) mittelbar mit der Rückseite der angrenzenden ersten Wandschalung (1, 2, 3) verbunden wird.

5. Verfahren nach dem vorhergehenden Anspruch, **dadurch gekennzeichnet, dass** die Arretiervorrichtung (5, 6, 7, 8, 13, 14, 15), die das Stellglied (13) umfasst, eine ebene Unterseite umfasst, die im montierten Zustand an einem stützenden Element (1, 2) der ersten Wandschalung (1, 2, 3) flächig anliegt.

6. System, hergestellt nach einem Verfahren mit den Merkmalen des Anspruchs 1 mit einer ersten und einer zweiten Wandschalung (1, 2, 3, 40) sowie einem Ankersystem,
die beiden Wandschalungen (1, 2, 3, 40) sind gegenüberliegend aufgestellt,
ein Ankerstab (4) mit Rastermaß (21) an einem ersten Ende und mit einem Gewinde an dem anderen zweiten Ende ist durch Ankerstabbohrungen der beiden Wandschalungen (1, 2, 3, 40) hindurchgeschoben,
das durch die Ankerstabbohrungen hindurchgeschobene zweite Ende mit dem Gewinde (48) des Ankerstabs (4) ist mit einer Arretiervorrichtung (41) an einer durch einen Anschlag vorgegebenen Position durch Verschrauben verbunden, wobei die Arretiervorrichtung (41) auf der Rückseite der der zweiten Wandschalung (40) vorhanden und fest montiert ist und zwar auf der Rückseite an einem stützenden Element (43) dieser zweiten Wandschalung (40) mit einer Befestigungseinrichtung (44) befestigt ist,
wobei die vorgegebene Position des Ankerstabs (4) erreicht ist, wenn das hindurchgeschobene zweite Ende des Ankerstabs (4) den Anschlag erreicht, wobei dieser Anschlag ein weiteres Hineinschrauben des Ankerstabs (4) verhindert,
das nicht durch die Ankerstabbohrungen hindurchgeschobene erste Ende mit dem Rastermaß (21) des Ankerstabs (4) ist mit einer hier vorgesehenen Arretiervorrichtung (5, 6, 7, 8, 13, 14, 15) so verbunden, dass diese Verbindung an dem gewählten Rastermaß (21) ausgerichtet ist,
die an dem Rastermaß (21) ausgerichtete Arretiervorrichtung (5, 6, 7, 8, 13, 14, 15) ist mit der angrenzenden ersten Wandschalung (1, 2, 3) verbunden und zwar mit einer Befestigungseinrichtung an einem stützenden Element (1) der ersten Wandschalung (1, 2, 3) befestigt,
wobei ein Teil der an dem Rastermaß (21) ausgerichteten Arretiervorrichtung (5, 6, 7, 8, 13, 14, 15) mit dem Ankerstab (4) verbunden sein kann, wenn der Ankerstab (4) durch die Ankerstabbohrungen geschoben wird und dieses Teil ein Stellglied (13) umfasst,
wobei das Stellglied (13) ein Teil der an dem Rastermaß (21) ausgerichteten Arretiervorrichtung (5, 6, 7, 8, 13, 14, 15) ist,
wobei das Stellglied (13) durch einen weiteren Anschlag (28) gemäß Rastermaß positioniert ist,
wobei das Stellglied (13) eine Hülse ist, durch die der Ankerstab (4) hindurchgesteckt ist,
**dadurch gekennzeichnet, dass**
das Rastermaß (21) durch eine Mehrzahl von Nuten gebildet ist,
wobei ein Wandbereich des weiteren Anschlags (28) in eine entsprechende Nut (21) hineinreicht,
wobei der weitere Anschlag (28) in seiner vorgesehenen Position so gehalten ist, dass dieser als Anschlag für das Stellglied (13) dient.

7. System nach dem vorhergehenden Anspruch, **dadurch gekennzeichnet, dass** der weitere Anschlag (28) eine Öffnung mit einem Bereich aufweist, der ein Verschieben entlang des Ankerstabs (4) bis zum Erreichen einer gewünschten Rastermaßposition erlaubt.

8. System nach einem der beiden vorhergehenden Ansprüche, **dadurch gekennzeichnet, dass** der weitere Anschlag (28) einen Bereich aufweist, der sich zu einem Ende hin verjüngt, um so den weiteren Anschlag (28) stabil in eine Nut (21) des Rastermaßes einhängen zu können.

9. System nach einem der drei vorhergehenden Ansprüche, **dadurch gekennzeichnet, dass** die Arretiervorrichtung (5, 6, 7, 8, 13, 14, 15), die das Stellglied (13) umfasst, eine ebene Unterseite umfasst, die im montierten Zustand an einem stützenden Element (1, 2) der ersten Wandschalung (1, 2, 3) flächig anliegen kann.

## Claims

1. Method for assembling a system comprising a first and a second wall formwork (1, 2, 3, 40) and an anchor system, comprising the steps:
the two wall formworks (1, 2, 3, 40) are set up opposite one another,
an anchor rod (4) having a grid spacing (21) at a first end and a thread at the other second end is pushed through anchor rod bores of the two wall formworks (1, 2, 3, 40) in such a way that the first end of the anchor rod (4) not pushed through the anchor rod bores has the grid spacing (21),
the second end with the thread (48) of the anchor rod (4) pushed through the anchor rod bores is connected by screwing, at a position predetermined by a stop, to a locking device (41), which is present on the rear side of the second wall formwork (40) and is fixedly mounted, namely fixed on the rear side to a supporting element (43) of said second wall formwork (40) with a fastening device (44), the predetermined position of the anchor rod (4) being reached when the second end of the anchor rod (4) pushed through reaches the stop, this stop preventing the anchor rod (4) from being screwed in further,
the first end with the grid spacing (21) of the anchor rod (4), which is not pushed through the anchor rod bores, is connected to a locking device (5, 6, 7, 8, 13, 14, 15) provided here in such a way that this connection is aligned with the selected grid spacing (21),
the locking device (5, 6, 7, 8, 13, 14, 15) aligned with the grid spacing is connected to the adjacent first wall formwork (1, 2, 3), namely fixed to a supporting element (1) of the first wall formwork (1, 2, 3) by means of a fastening device,
wherein
a part of the locking device (5, 6, 7, 8, 13, 14, 15) aligned with the grid spacing is connected to the anchor rod (4) when the anchor rod (4) is pushed through the anchor rod bores and said part comprises a control element (13),
wherein the control element (13) is part of the locking device (5, 6, 7, 8, 13, 14, 15) aligned with the grid spacing (21), the control element (13) being positioned in accordance with the grid spacing by a further stop (28), the control element (13) being a sleeve through which the anchor rod (4) is inserted,
**characterized in that**
the grid spacing (21) is formed by a plurality of grooves,
wherein a wall region of the further stop (28) extends into a corresponding groove (21) and the further stop (28) is held in its intended position such that it serves as a stop for the control element (13).

2. Method according to claim 1, **characterized in that** the further stop (28) has an opening with a region which permits displacement along the anchor rod (4) until a desired grid spacing position is reached.

3. Method according to one of the two preceding claims, **characterized in that** the further stop (28) has a region which is tapered towards one end so as to be able to hang the further stop (28) stably into a groove (21) of the grid spacing.

4. Method according to claim 1, **characterized in that** the control element (13) is indirectly connected to the rear side of the adjacent first wall formwork (1, 2, 3).

5. Method according to the preceding claim, **characterized in that** the locking device (5, 6, 7, 8, 13, 14, 15) comprising the control element (13) comprises a flat underside which, in the assembled state, rests flat against a supporting element (1, 2) of the first wall formwork (1, 2, 3).

6. System, manufactured by a process having the features of claim 1, comprising a first and a second wall formwork (1, 2, 3, 40) and an anchor system,
the two wall formworks (1, 2, 3, 40) are set up opposite each other,
an anchor rod (4) with grid spacing (21) at a first end and with a thread at the other second end is pushed through anchor rod bores of the two wall formworks (1, 2, 3, 40),
the second end with the thread (48) of the anchor rod (4) pushed through the anchor rod bores is connected by screwing to a locking device (41) at a position predetermined by a stop, the locking device (41) being present and fixedly mounted on the rear side of the second wall formwork (40), namely fixed on the rear side to a supporting element (43) of this second wall formwork (40) with a fastening device (44),
the predetermined position of the anchor rod (4) being reached when the second end of the anchor rod (4) pushed through reaches the stop, this stop preventing the anchor rod (4) from being screwed in further,
the first end with the grid spacing (21) of the anchor rod (4), which is not pushed through the anchor rod bores, is connected to a locking device (5, 6, 7, 8, 13, 14, 15) provided here in such a way that this connection is aligned with the selected grid spacing (21),
the locking device (5, 6, 7, 8, 13, 14, 15) aligned with the grid spacing (21) is connected to the adjacent first wall formwork (1, 2, 3), namely fixed to a supporting element (1) of the first wall formwork (1, 2, 3) by means of a fastening device,
wherein a part of the locking device (5, 6, 7, 8, 13, 14, 15) aligned with the grid spacing (21) can be connected to the anchor rod (4) when the anchor rod (4) is pushed through the anchor rod bores and said part comprises a control element (13),
the control element (13) being a part of the locking device (5, 6, 7, 8, 13, 14, 15) which is aligned with the grid spacing (21),
wherein the control element (13) is positioned by a further stop (28) according to grid spacing,
wherein the control element (13) is a sleeve through which the anchor rod (4) is inserted,
**characterized in that**
the grid spacing (21) is formed by a plurality of grooves,
wherein a wall region of the further stop (28) extends into a corresponding groove (21),
the further stop (28) being held in its intended position such that it serves as a stop for the control element (13).

7. System according to the preceding claim, **characterized in that** the further stop (28) has an opening with a region which permits displacement along the anchor rod (4) until a desired grid spacing position is reached.

8. System according to one of the two preceding claims, **characterized in that** the further stop (28) has a region which is tapered towards one end so as to be able to hang the further stop (28) stably into a groove (21) of the grid spacing.

9. System according to one of the three preceding claims, **characterized in that** the locking device (5, 6, 7, 8, 13, 14, 15) comprising the control element (13) comprises a flat underside which, in the assembled state, can rest flat against a supporting element (1, 2) of the first wall formwork (1, 2, 3).

## Revendications

1. Procédé de montage d'un système comprenant un premier coffrage de mur et un deuxième coffrage de mur (1, 2, 3, 40) ainsi qu'un système d'ancrage, comprenant les étapes de :
mettre les deux coffrages de mur (1, 2, 3, 40) face à face,
pousser une barre d'ancrage (4) comprenant une dimension modulaire (21) à l'une extrémité et un filetage à l'autre deuxième extrémité à travers des perçages de barre d'ancrage des deux coffrages de mur (1, 2, 3, 40) de sorte que la première extrémité de la barre d'ancrage (4), qui n'a pas été poussée à travers les perçages de barre d'ancrage, comprend la dimension modulaire (21),
relier la deuxième extrémité poussée à travers les perçages de barre d'ancrage et comprenant le filetage (48) de la barre d'ancrage (4) à un dispositif de verrouillage (41) par vissage à une position prédéfinie par une butée, le dispositif de verrouillage (41) se trouvant sur le côté arrière du deuxième coffrage et étant fixement monté sur celui-ci, de sorte qu'il est fixé à la face arrière d'un élément de support (43) de ce deuxième coffrage de mur (40) par moyen d'un dispositif de fixation (44), la position prédéfinie de la barre d'ancrage (4) étant atteinte quand la deuxième extrémité de la barre d'ancrage (4), qui a été poussée à travers les perçages, atteint la butée, cette butée empêchant une insertion plus loin de la barre d'ancrage (4),
relier la première extrémité de la barre d'ancrage (4) comprenant la dimension modulaire, laquelle extrémité n'a pas été poussée à travers les perçages de barre d'ancrage, à un dispositif de verrouillage (5, 6, 7, 8, 13, 14, 15) prévu ici, de sorte que cette liaison est ajustée selon la dimension modulaire (21) sélectionnée,
relier le dispositif de verrouillage ajusté selon la dimension modulaire (5, 6, 7, 8, 13, 14, 15) au premier coffrage de mur adjacent (1, 2, 3), de sorte qu'il est fixé à un élément de support (1) du premier coffrage de mur (1, 2, 3) par moyen d'un dispositif de fixation,
dans lequel
une partie du dispositif de verrouillage (5, 6, 7, 8, 13, 14, 15) ajusté selon la dimension modulaire est reliée à la barre d'ancrage (4), si la barre d'ancrage (4) est poussée à travers les perçages de barre d'ancrage et cette partie comprend un vérin (13),
dans lequel le vérin (13) fait partie du dispositif de verrouillage (5, 6, 7, 8, 13, 14, 15) ajusté selon la dimension modulaire, le vérin (13) étant positionné selon la dimension modulaire par moyen d'une autre butée (28), le vérin (13) étant une douille, à travers laquelle est passée la barre d'ancrage (4),
**caractérisé en ce que**
la dimension modulaire (21) est formée par une pluralité de rainures,
dans lequel une partie de paroi de l'autre butée (28) fait saillie dans une rainure correspondante (21) et l'autre butée (28) est retenue dans sa position prévue, de sorte que celle-ci sert comme butée pour le vérin (13).

2. Procédé selon la revendication 1, **caractérisé en ce que** l'autre butée (28) comprend une ouverture ayant une zone, qui permet un déplacement le long de la barre d'ancrage (4) jusqu'à l'arrivée à une position de dimension modulaire désirée.

3. Procédé selon l'une des deux revendications précédentes, **caractérisé en ce que** l'autre butée (28) comprend une zone, qui s'effile vers une extrémité pour pouvoir accrocher ainsi l'autre butée (28) stablement dans une rainure (21) de la dimension modulaire.

4. Procédé selon la revendication 1, **caractérisé en ce que** le vérin (13) est indirectement relié à la face arrière du premier coffrage de mur adjacent (1, 2, 3).

5. Procédé selon la revendication précédente, **caractérisé en ce que** le dispositif de verrouillage (5, 6, 7, 8, 13, 14, 15), qui comprend le vérin (13), comprend une face inférieure plane, qui s'appuie à plat sur un élément de support (1, 2) du premier coffrage de mur (1, 2, 3) dans l'état monté.

6. Système fabriqué selon un procédé ayant les caractéristiques de la revendication 1 avec un premier et un deuxième coffrage de mur (1, 2, 3, 40) ainsi qu'avec un système d'ancrage,
dans lequel les deux coffrages de mur (1, 2, 3, 40 sont placés en vis-à-vis l'un de l'autre,
une barre d'ancrage (4) comprenant une dimension modulaire (21) à l'une extrémité et un filetage à l'autre deuxième extrémité est poussée à travers des perçages de barre d'ancrage des deux coffrages de mur (1, 2, 3, 40),
la deuxième extrémité poussée à travers les perçages de barre d'ancrage et comprenant le filetage (48) de la barre d'ancrage (4) est reliée à un dispositif de verrouillage (41) par vissage à une position prédéfinie par une butée, le dispositif de verrouillage (41) se trouvant sur le côté arrière du deuxième coffrage de mur (40) et étant fixement monté sur celui-ci, de sorte qu'il est fixé à la face arrière d'un élément de support (43) de ce deuxième coffrage de mur (40) par moyen d'un dispositif de fixation (44),
la position prédéfinie de la barre d'ancrage (4) étant atteinte quand la deuxième extrémité de la barre d'ancrage (4), qui a été poussée à travers les perçages, atteint la butée, cette butée empêchant une insertion plus loin de la barre d'ancrage (4),
la première extrémité de la barre d'ancrage (4) comprenant la dimension modulaire (21), laquelle extrémité n'a pas été poussée à travers les perçages de barre d'ancrage, est reliée à un dispositif de verrouillage (5, 6, 7, 8, 13, 14, 15) prévu ici, de sorte que cette liaison est ajustée selon la dimension modulaire (21) sélectionnée,
le dispositif de verrouillage (5, 6, 7, 8, 13, 14, 15) ajusté selon la dimension modulaire (21) est relié au premier coffrage de mur adjacent (1, 2, 3), de sorte qu'il est fixé à un élément de support (1) du premier coffrage de mur (1, 2, 3) par moyen d'un dispositif de fixation,
dans lequel une partie du dispositif de verrouillage (5, 6, 7, 8, 13, 14, 15) ajusté selon la dimension modulaire (21) peut être reliée à la barre d'ancrage (4), si la barre d'ancrage (4) est poussée à travers les perçages de barre d'ancrage et cette partie comprend un vérin (13),
dans lequel le vérin (13) fait partie du dispositif de verrouillage (5, 6, 7, 8, 13, 14, 15) ajusté selon la dimension modulaire (21),
dans lequel le vérin (13) est positionné selon la dimension modulaire par moyen d'une autre butée (28),
dans lequel le vérin (13) étant une douille, à travers laquelle est passée la barre d'ancrage (4),
**caractérisé en ce que**
la dimension modulaire (21) est formée par une pluralité de rainures,
dans lequel une partie de paroi de l'autre butée (28) fait saillie dans une rainure correspondante (21),
dans lequel l'autre butée (28) est retenue dans sa position prévue, de sorte que celle-ci sert comme butée pour le vérin (13).

7. Système selon la revendication précédente, **caractérisé en ce que** l'autre butée (28) comprend une ouverture ayant une zone, qui permet un déplacement le long de la barre d'ancrage (4) jusqu'à l'arrivée à une position de dimension modulaire désirée.

8. Système selon l'une des deux revendications précédentes, **caractérisé en ce que** l'autre butée (28) comprend une zone, qui s'effile vers une extrémité pour pouvoir accrocher ainsi l'autre butée (28) stablement dans une rainure (21) de la dimension modulaire.

9. Système selon l'une des trois revendications précédentes, **caractérisé en ce que** le dispositif de verrouillage (5, 6, 7, 8, 13, 14, 15), qui comprend le vérin (13), comprend une face inférieure plane, qui s'appuie à plat sur un élément de support (1, 2) du premier coffrage de mur (1, 2, 3) dans l'état monté.
